# FASCICULE DE BREVET EUROPEEN

(11) **EP 0 598 695 B1**
(45) Date de publication et mention de la délivrance du brevet: **28.01.1998**
(21) Numéro de dépôt: 93870214.9
(22) Date de dépôt: 10.11.1993
(51) Int. Cl.: E04G 11/06, E04B 1/16

(54) **Système de coffrage pour la construction d'habitations**
Schalungsvorrichtung für die Herstellung von Wohnungen
Shuttering arrangement for building homes

(30) Priorité: 16.11.1992 BE 9200990
(43) Date de publication de la demande: 25.05.1994
(73) Titulaire: Goebel, Klaus, B-4650 Herve (BE)
(72) Inventeur: Goebel, Klaus, B-4650 Herve (BE)
(74) Mandataire: Vanderperre, Robert

(56) Documents cités:
- FR-A- 1 573 043
- FR-A- 2 240 642
- FR-A- 2 310 454
- FR-A- 2 349 692
- FR-A- 2 422 009

## Description

Dans la construction des habitations sociales, il est courant de constituer une habitation à partir des surfaces de placement des meubles et des surfaces de déplacement minimal de ses habitants. La surface totale ne peut alors pas dépasser un certain nombre de mètres carrés, conformément aux directives administratives.

Pour diminuer les coûts par mètre carré et compenser simultanément les prix unitaires élevés des terrains de construction, on construit en hauteur. En cas d'exécution en béton armé avec éléments préfabriqués pour les murs et les plafonds et avec coffrage en tunnel, dans lesquels les cloisons séparatrices et les façades sont encastrées après l'enlèvement des coffrages, ou également en cas d'utilisation de coffrages glissants ou grimpants, les plafonds sont réalisés ultérieurement et nécessitent que, pour une utilisation économique des matériaux, les habitations superposées présentent des dispositions en plan identiques.

Par FR-A-2422009, on connaît un système de coffrage pour bâtiments élevés, par exemple à usage de bureaux, qui comprend tous les murs. Pour assurer le décoffrage avec ce système, les panneaux de coffrage sont retirés et sont soulevés ensuite mécaniquement et simultanément jusqu'à l'étage suivant, les plafonds étant construits ultérieurement.

D'autre part, la publication EP-A-0493140 décrit une dalle de plafond préfabriquée comportant des premières ancres de liaison servant à la manutention ultérieure de la dalle, et des secondes ancres de liaison disposées sur le pourtour de la dalle et servant à fixer la dalle à un coffrage périphérique pour fermer les joints sur le bord supérieur des murs.

La présente invention a pour but de pallier les inconvénients de l'état de la technique et de réduire les coûts de construction des habitations sociales en simplifiant les travaux de construction du gros oeuvre grâce à une normalisation de la construction qui permet un travail en grande série. Ceci permet également la construction de bâtiments de peu d'étages et évite une certaine uniformité.

Cet objectif est atteint grâce à l'invention qui propose un procédé de réalisation d'un coffrage utilisant des unités de coffrage normalisées comprenant des panneaux de parois verticales maintenus par des organes articulés afin que ces panneaux puissent être amenés en coopération avec des équerres d'angle.

Suivant l'invention, chaque paroi verticale de l'unité de coffrage s'étend à égale distance entre deux lignes axiales consécutives d'un réseau à mailles carrées. Les panneaux verticaux consécutifs de l'unité de coffrage sont reliés par des contreforts articulés à une construction de support rendue spatialement rigide et fixée par vissage à des premiers ancres de liaison traversant une dalle de béton horizontale en des emplacements situés à des noeuds dudit réseau à mailles carrées. Au moins une dalle de béton préfabriquée est déposée sur les murs, la dalle ayant une largeur égale à deux fois la distance inter-axiale dudit réseau et ayant une longueur égale à une, deux ou trois fois la distance inter-axiale. Les secondes ancres de liaison disposées sur le pourtour de la dalle dans le prolongement des lignes axiales dudit réseau, les premières ancres de liaison servant à fixer la construction de support précitée et à la manutention de la dalle, tandis que les secondes ancres de liaison servent à fixer la dalle de béton à un coffrage périphérique pour fermer les joints sur le bord supérieur des murs.

Un exemple de mode de réalisation est défini dans les revendications 2 à 6.

Un autre aspect de l'invention, défini dans les revendications 7 et 8, concerne une dalle de béton préfabriquée, destinée à être utilisée dans le procédé suivant l'invention.

Le procédé repose sur l'adoption d'un réseau de construction à mailles carrées. La distance entre les lignes axiales détermine une unité normalisée. La largeur de tous les locaux est choisie égale à deux unités moins l'épaisseur des murs et leurs longueurs sont égales à trois, deux et une unité moins l'épaisseur des murs. Dans l'établissement des plans, une rangée de locaux peut être décalée d'une unité ou être pivotée de 90° afin d'obtenir des dispositions en plan différentes pour des habitations situées au même niveau ou également à des étages différents en utilisant ces mêmes unités normalisées. Des locaux plus grands sont obtenus en insérant une ouverture de deux unités normalisées dans le mur commun, tandis que deux locaux plus petits peuvent être obtenus en utilisant une paroi de séparation dans un local de grande dimension. Les murs verticaux ont avantageusement tous les mêmes épaisseurs et sont réalisés en béton de densité moyenne et il est alors efficace d'utiliser un coffrage de paroi qui comprend toutes les parois pour la réalisation de tous les murs d'un local.

Dans ce procédé, les dalles de plafond sont déposées sur les murs réalisés sous forme d'éléments préfabriqués. Les dalles de plafond sont fabriquées en atelier dans des coffrages réalisés sous forme de palettes et contenant des trous filetés exactement aux noeuds du réseau. Des ancres de liaison sont vissées dans ces trous filetés et présentent un filetage intérieur continu et une longueur correspondant a l'épaisseur des dalles. Les ponts roulants et les grues reçoivent une construction de support qui est vissée et dévissée mécaniquement sur ces ancres. ceci permet de réaliser de manière simple et sûre les opérations de fabrication en atelier, qui consistent essentiellement à déplacer les palettes et les dalles.

Les dalles de béton sont déposées sur les murs sur chantier. Le bord supérieur du mur est parachevé dans la largeur de la surface d'appui d'une bande isolante, comme joint de tassement. Le coffrage des murs est fixé par vissage à des ancres de liaison périphériques et la dalle de plafond joue ainsi le rôle d'un élément de construction auxiliaire. Le placement de la dalle de plafond détermine donc les dimensions du coffrage des murs. A cet effet, dans les angles des futurs murs, on enfonce des équerres dans le béton frais, lesquelles équerres sont légèrement repliées vers l'extérieur de quelques centimètres au-dessus du bord et présentent des longueurs différentes. Des corrections peuvent facilement être réalisées pour assurer la mise à l'alignement de l'ensemble.

Dans le procédé de la présente invention, le coffrage des murs est supporté par des contreforts articulés sur une construction de support rendue rigide spatialement et cette construction est fixée par vissage aux ancres de liaison des dalles de plafond. Les appuis et les guides latéraux des panneaux de parois en liaison avec les contreforts articulés permettent d'obtenir une unité de coffrage indéformable. Tous les contreforts articulés sont déplacés en synchronisme par un tringlage de commande dans leur articulation centrale, ce tringlage faisant le tour de la construction de support et étant pourvu à chaque hauteur d'une commande filetée. L'arrachement des surfaces de béton d'un mur long et mince est évité si le coffrage du local voisin a déjà été enlevé, à condition que les surfaces de coffrage soient retirées par petites étapes du haut vers le bas.

Un exemple de réalisation de l'invention est représenté dans les dessins ci-annexés et est décrit dans ce qui suit avec le procédé de la présente invention. Dans les dessins :
la figure 1 montre les trois types de dalles de plafond dans le réseau de construction et la représentation d'un appartement simple;
la figure 2 représente deux dalles de plafond déposées avec armatures de raccordement;
la figure 3 est une vue en élévation d'une unité de coffrage sur une dalle de plafond;
la figure 4 est une vue de dessus d'une unité de coffrage dans les deux positions initiales;
la figure 5 représente la disposition des articulations d'une l'équerre de coin.

La partie supérieure de la figure 1 représente les trois types de dalles de plafond, dont la largeur L est limitée à deux distances inter-axiales A d'un réseau de construction à mailles carrées. Leurs longueurs sont égales à trois fois, deux fois et une fois la distance inter-axiale A. Aux noeuds des lignes axiales du réseau sont indiquées les ancres de liaison 1. La partie inférieure de la figure 1 illustre l'application pratique du réseau de construction dans le cas d'une habitation. Le décalage des locaux à raison d'une distance inter-axiale, et la rotation à 90° permettent d'obtenir une disposition en plan simple. La partie antérieure de la figure 1 montre la communication entre deux locaux par la réalisation d'une ouverture dans un mur, afin d'obtenir un plus grand local. La partie postérieure de la figure 1 montre un grand local qui est subdivisé par des cloisons séparatrices afin de réaliser par exemple une cuisine, une salle de bains et un W.C.

La figure 2 représente deux dalles de plafond 2 avec armatures de raccordement. Les dalles reposent sur les murs. Les ancres de liaison 1 servent à ajuster la position des dalles depuis le début de la fabrication jusqu'au moment du vissage des coffrages de murs. Le coffrage périphérique de la dalle de plafond 2 est fixé par vissage aux ancres de liaison 3, afin de pouvoir remplir de béton lourd les joints qui en résultent. La dalle de plafond 2 joue donc ainsi le rôle d'une construction auxiliaire.

La figure 3 représente un coffrage de mur d'un local. Les panneaux verticaux 4 sont reliés par des contreforts articulés 5 avec une construction de support 6 rendue spatialement rigide. La construction de support est fixée par vissage aux ancres de liaison 1 de la dalle de béton 2. Une plate-forme de travail 7 repose par toute sa surface sur la construction de support 6 afin de permettre le chauffage à l'intérieur. Sa hauteur est plus faible afin de faciliter le travail sur le bord supérieur du mur. Les chiffres de référence 8 désignent les raccordement pour la grille de support de la grue, ces raccordements étant également disposés aux noeuds du réseau de construction.

La figure 4 est une vue de dessus montrant les deux positions initiales de panneaux verticaux 4 associés à une équerre d'angle 11. La figure 5 représente également une vue d'une équerre d'angle 11 et la disposition de l'articulation 10. Dans la partie supérieure de la figure 4, les contreforts articulés 5 sont pliés en leur milieu par le déplacement du tringlage de commande qui les assemble autour de la construction de support. Les panneaux verticaux 4 sont écartés du béton de quelques centimètres. Les dispositifs pour maintenir les panneaux suivant leur orientation axiale ainsi que leurs supports sur la construction de support ne sont pas représentés. L'équerre 11 avec l'articulation 10 reste fixée sans possibilité de déplacement horizontal et reste à sa place jusqu'à ce que, au moment du soulèvement de l'unité de coffrage, l'articulation s'abaisse, sa longueur diminuant alors et l'équerre 11 venant appuyer contre la surface extérieure des panneaux verticaux 4 comme l'illustre la partie inférieure de la figure 4.

L'équerre joue un rôle de protection. Grâce à ses branches d'une épaisseur de quelques millimètres, elle protège les points le plus faibles de la paroi en béton au moment de l'enlèvement de l'unité de coffrage. Les panneaux de coffrage ne viennent pas en contact avec le béton entre les équerres 11 et la flèche sous le bord des dalles empêche l'arrachement des bords du béton qui constituera ultérieurement le support pour les dalles de plafond 2, lorsque l'unité de coffrage sera enlevée pour le décoffrage.

## Revendications

1. Procédé de réalisation d'un coffrage pour construction, en particulier d'habitation modeste, dans lequel sont utilisées des unités de coffrage normalisées comprenant des panneaux de parois verticales (4) maintenus par des organes articulés afin que ces panneaux puissent être amenés en coopération avec des équerres d'angle (11), caractérisé en ce que :
(a) chaque paroi verticale (4) de l'unité de coffrage s'étend à égale distance entre deux lignes axiales consécutives d'un réseau à mailles carrées, la longueur des locaux restant limitée à trois distances axiales,
(b) les panneaux verticaux (4) consécutifs de l'unité de coffrage sont reliés par des contreforts articulés (5) à une construction de support (6) rendue spatialement rigide et fixée par vissage à des premières ancres de liaison (1) fixées dans une dalle de béton horizontale (2) en des emplacements situés à des noeuds dudit réseau à mailles carrées,
(c) au moins une dalle de béton (2) préfabriquée est déposée sur les murs, la dalle ayant une largeur (L) égale à deux fois la distance inter-axiale (A) dudit réseau et ayant une longueur égale à une, deux ou trois fois la distance inter-axiale (A),
(d) la dalle de béton (2) étant munie de premières ancres de liaison (1) en des emplacements situés à des noeuds dudit réseau à mailles carrées et de secondes ancres de liaison (3) disposées sur le pourtour de la dalle (2) dans le prolongement des lignes axiales orthogonales dudit réseau,
(e) les premières ancres de liaison (1) servant à la fixation à la construction de support (6) précitée et à la manutention de la dalle,
(f) les secondes ancres de liaison (3) servant à fixer la dalle de béton (2) à un coffrage périphérique pour fermer les joints sur le bord supérieur des murs.

2. Procédé suivant la revendication 1, caractérisé en ce que les premières ancres de liaison (1) précitées sont constituées de tubes ayant un filetage intérieur et une longueur égale à l'épaisseur des dalles (2).

3. Procédé suivant la revendication 1 ou 2, caractérisé en ce que les dalles de béton (2) préfabriquées sont amenées sur place préalablement vissées par les secondes ancres de liaison (3) précitées à un coffrage périphérique en forme de palette.

4. Procédé suivant l'une quelconque des revendications 1 à 3, caractérisé en ce que la construction de support (6) rendue spatialement rigide est fixée par vissage à des premières ancres de liaison (1) d'une dalle de plafond (2).

5. Procédé suivant l'une quelconque des revendications précédentes, caractérisé en ce que les contreforts articulés (5) présentent, en leur milieu, un tringlage de commande (9) disposé autour de la construction de support (6), ce tringlage étant déplacé par une commande filetée repliant en synchronisme tous les contreforts et provoquant ainsi l'opération de décoffrage.

6. Procédé suivant l'une quelconque des revendications précédentes, caractérisé en ce que chaque équerre d'angle (11) possède, dans ses suspensions rigides à la flexion, deux articulations verticales (10) qui descendent pendant le soulèvement de l'unité de coffrage, et repose sur les surfaces de coffrage voisines et assure donc ainsi une fonction de protection.

7. Dalle de plafond (2) préfabriquée, destinée à être déposée sur un mur et munie :
- de premières ancres de liaison (1) servant à la manutention ultérieure de la dalle et
- de secondes ancres de liaison (3) disposées sur le pourtour de la dalle (2) et servant à fixer la dalle de béton (2) à un coffrage périphérique pour fermer les joints sur le bord supérieur des murs,
caractérisée en ce que :
a) la dalle a une largeur (L) égale à deux fois la distance inter-axiale (A) d'un réseau à mailles carrées et une longueur égale à une, deux ou trois fois ladite distance inter-axiale (A),
b) les premières ancres de liaison (1) traversent la dalle en des emplacements situés à des noeuds dudit réseau à mailles carrées et servent à la fixation à la construction de support (6),
c) les secondes ancres de liaison (3) sont disposées dans le prolongement des lignes axiales orthogonales dudit réseau.

8. Dalle préfabriquée suivant la revendication 7, caractérisée en ce que les premières ancres de liaison (1) sont constituées de tubes avec filetage intérieur.

## Patentansprüche

1. Verfahren zur Herstellung einer Schalung für den Bau insbesondere von einfachen Wohnungen, in dem genormte Schalungseinheiten verwendet werden, die vertikale Wandplatten (4) aufweisen, die durch angelenkte Organe gehalten werden, damit diese Platten zum Zusammmenwirken mit Eckwinkeln (11) gebracht werden können, dadurch gekennzeichnet, daß
a) jede vertikale Wand (4) der Schalungseinheit sich in gleichem Abstand zwischen zwei aufeinanderfolgenden Achslinien eines Netzes mit quadratischen Maschen erstreckt, wobei die Länge der Räume auf drei Achsabstände beschränkt bleibt,
b) die aufeinanderfolgenden vertikalen Platten (4) der Schalungseinheit durch angelenkte Streben (5) mit einer Tragkonstruktion (6) verbunden sind, die räumlich starr gemacht ist und durch Verschraubung an ersten Verbindungsankern (1) befestigt ist, die in einer horizontalen Betonplatte (2) an Stellen befestigt sind, die an Knoten des Netzes mit quadratischen Maschen gelegen sind,
c) mindestens eine vorgefertigte Betonplatte (2) auf die Mauern aufgelegt wird, wobei die Platte eine Breite (L), die gleich dem Zweifachen des Achsabstands (A) dieses Netzes ist, und eine Länge hat, die gleich dem Ein-, Zwei- oder Dreifachen des Achsabstands (A) ist,
d) die Betonplatte (2) mit ersten Verbindungsankern (1) an Stellen, die an Knoten des Netzes mit quadratischen Maschen gelegen sind, und mit zweiten Verbindungsankern (3) versehen ist, die am Umfang der Platte (2) in der Verlängerung der rechtwinkligen Achslinien des Netzes angeordnet sind,
e) die ersten Verbindungsanker (1) zur Befestigung an der Tragkonstruktion (6) und zur Handhabung der Platte dienen,
f) die zweiten Verbindungsanker (3) zur Befestigung der Betonplatte (2) an einer Umfangsschalung dienen, um die Fugen am oberen Rand der Mauern zu schließen.

2. Verfahren nach Anspruch 1, dadurch gekennzeichnet, daß die ersten Verbindungsanker (1) aus Rohren mit einem Innengewinde und mit einer Länge von gleich der Dicke der Platten (2) bestehen.

3. Verfahren nach Anspruch 1 oder 2, dadurch gekennzeichnet, daß die vorgefertigten Betonplatten (2) zu ihrem Standort gebracht werden, indem sie zuvor durch die zweiten Verbindungsanker (3) mit einer palettenförmigen Umfangsschalung verschraubt sind.

4. Verfahren nach einem der Ansprüche 1 bis 3, dadurch gekennzeichnet, daß die räumlich starr gemachte Tragkonstruktion (6) durch Verschraubung an ersten Verbindungsankern (1) einer Deckenplatte (2) befestigt ist.

5. Verfahren nach einem der vorhergehenden Ansprüche, dadurch gekennzeichnet, daß die angelenkten Streben (5) in ihrer Mitte ein Betätigungsgestänge (9) aufweisen, das um die Tragkonstruktion (6) herum angeordnet ist und durch eine mit Gewinde versehene Betätigung bewegt wird, die alle Streben gleichzeitig umklappt und so den Ausschalungsvorgang bewirkt.

6. Verfahren nach einem der vorhergehenden Ansprüche, dadurch gekennzeichnet, daß jeder Eckwinkel (11) in seinen biegesteifen Aufhängungen zwei vertikale Gelenke (10) besitzt, die sich beim Anheben der Schalungseinheit nach unten bewegen, und auf den benachbarten Schalungsflächen aufliegt und somit eine Schutzfunktion erfüllt.

7. Vorgefertigte Deckenplatte (2), die dazu bestimmt ist, auf eine Mauer aufgelegt zu werden, und
- erste Verbindungsanker (1), die zur späteren Handhabung der Platte dienen, und
- zweite Verbindungsanker (3) aufweist, die am Umfang der Platte (2) angeordnet sind und zur Befestigung der Betonplatte (2) an einer Umfangsschalung dienen, um die Fugen am oberen Rand der Mauern zu schließen,
dadurch gekennzeichnet, daß
a) die Platte eine Breite (L), die gleich dem Zweifachen des Achsabstands (A) eines Netzes mit quadratischen Maschen ist, und eine Länge hat, die gleich dem Ein-, Zwei- oder Dreifachen dieses Achsabstands (A) ist,
b) die ersten Verbindungsanker (1) die Platte an Stellen durchqueren, die an Knoten dieses Netzes mit quadratischen Maschen gelegen sind, und zur Befestigung an der Tragkonstruktion (6) dienen,
c) die zweiten Verbindungsanker (3) in der Verlängerung der rechtwinkligen Achslinien dieses Netzes angeordnet sind.

8. Vorgefertigte Platte nach Anspruch 7, dadurch gekennzeichnet, daß die ersten Verbindungsanker (1) aus Rohren mit Innengewinde bestehen.

## Claims

1. Process for producing formwork for building, particularly for the construction of low-cost dwellings, which uses standardised formwork units comprising vertical wall panels (4) held in place by articulated means so that these panels can be brought into cooperation with corner bands (11), characterised in that:
(a) each vertical wall (4) of the formwork unit extends an equal distance between two consecutive axial lines of a square-meshed grid, the length of the rooms being restricted to three axial distances,
(b) the consecutive vertical panels (4) of the formwork unit are connected by articulated buttresses (5) to a supporting structure (6) which is rendered three-dimensionally rigid and fixed by screwing to first tie-anchors (1) fixed in a horizontal concrete slab (2) at locations situated at nodes of the square-meshed grid,
(c) at least one prefabricated concrete slab (2) is placed on the walls, the slab having a width (L) equal to twice the interaxial spacing (A) of said grid and having a length equal to once, twice or three times the interaxial spacing (A),
(d) the concrete slab (2) being provided with first tie-anchors (1) at locations situated at nodes of said square-meshed grid and second tie-anchors (3) arranged around the periphery of the slab (2) on an extension of the perpendicular axial lines of said grid,
(e) the first tie-anchors (1) serving to secure the supporting structure (6) mentioned above and to allow handling of the slab,
(f) the second tie-anchors (3) serving to secure the concrete slab (2) to a peripheral formwork in order to close off the joints at the top edge of the walls.

2. Process according to claim 1, characterised in that the abovementioned first tie-anchors (1) consist of tubes having an inner screw thread and a length equal to the thickness of the slabs (2).

3. Process according to claim 1 or 2, characterised in that the prefabricated concrete slabs (2) are brought on site already screwed by the abovementioned second tie-anchors (3) to a peripheral pallet-shaped formwork.

4. Process according to any one of claims 1 to 3, characterised in that the supporting structure (6) rendered three-dimensionally rigid is fixed by screwing to first tie-anchors (1) of a ceiling slab (2).

5. Process according to any one of the preceding claims, characterised in that the articulated buttresses (5) have, in their centre, a control linkage (9) arranged round the supporting structure (6), this linkage being moved by a screw-threaded control member which folds all the buttresses in synchronism and thus initiates the operation of stripping the formwork.

6. Process according to any one of the preceding claims, characterised in that each corner band (11) has, in its suspensions which are resistant to bending, two vertical articulations (10) which move down during the raising of the formwork unit, and rest on the adjacent formwork surfaces and thus perform a protective function.

7. Prefabricated ceiling slab (2) adapted to be placed on a wall and provided with:
first tie-anchors (1) used for the subsequent handling of the slab and
second tie-anchors (3) arranged around the periphery of the slab (2) and used to fix the concrete slab (2) to a peripheral formwork in order to close off the joints on the upper edge of the walls,
characterised in that:
a) the slab has a width (L) equal to twice the interaxial spacing (A) of a square-meshed grid and a length which is equal to once, twice or three times said interaxial spacing (A),
b) the first tie-anchors (1) pass through the slab at locations situated at nodes of said square-meshed grid and are used to attach the supporting structure (6),
c) the second tie-anchors (3) are arranged on an extension of the perpendicular axial lines of said grid.

8. Prefabricated slab according to claim 7,
characterised in that the first tie-anchors (1) consist of internally screw-threaded tubes.
